# EUROPÄISCHE PATENTANMELDUNG

(11) **EP 3 051 053 A1**
(43) Veröffentlichungstag der Anmeldung: **03.08.2016**
(21) Anmeldenummer: 16153252.8
(22) Anmeldetag: 28.01.2016
(51) Int. Cl.: E06B 7/10, E06B 7/02, F24F 13/18

(54) **DOPPELFENSTER MIT BELÜFTUNGSSYSTEM**

(30) Priorität: 28.01.2015 DE 202015100386 U
(71) Anmelder: Veka AG, 48324 Sendenhorst (DE)
(72) Erfinder: Bechtold, Alexander, 48324 Sendenhorst (DE)
(74) Vertreter: Tarvenkorn, Oliver

(57) **Zusammenfassung**

Doppelfenstersystem (100) zur Gebäudelüftung, mit Innen (22)- und Aussenfenster (21) die jeweils einen Flügel und einen Blendrahmen umfassen und zwischen denen ein Luftzwischenraum gebildet ist. Unterhalb des Aussenfensterblendrahmens ist ein von dem Luftzwischenraum zur Gebäudeaußenseite (A) führender Außenlüftungskanal (41, 43) vorgesehen. Oberhalb des Innenfensterblendrahmens ist ein von dem Luftzwischenraum zur Gebäudeinnenseite (I) führender Innenlüftungskanal (42) vorgesehen.

Ein Doppel-Blendrahmen-Hohlprofil (10) bildet die beiden Blendrahmen und weist zwei Blendrahmenbereiche (11, 12) auf, mit einem Mehrzweckkanal (13) dazwischen, der mit einem Deckelelement (30) abdeckbar ist. Wenigstens ein Außenlüftungskanal (41, 43) führt von der Gebäudeaußenseite (A) und ein Innenlüftungskanal (42) von der Gebäudeinnenseite (I) durch das Doppel-Blendrahmen-Hohlprofil (10) hindurch bis in den Mehrzweckkanal (13).

## Beschreibung

Die Erfindung betrifft ein Doppelfenstersystem zur Gebäudelüftung mit den Merkmalen des Oberbegriffs des Anspruchs 1.

Ein solches Belüftungssystem ist aus der DE 37 32 545 C2 bekannt. Bei diesem System sind die Blendrahmen auf separaten Lüftungseinrichtungen montiert, die als Querbalken zwischen den Außenseiten der Blendrahmen und der Fensterlaibung angeordnet sind. Hierbei erfolgt eine Durchströmung des Zwischenraums zwischen den Fenstern zunächst in der Weise, dass die Luft im Zwischenraum durch Sonnenstrahlung erwärmt wird und über einen Innenlüftungskanal in den hinter dem Doppelfenster liegenden Hohlraum gelangt. Zugleich kann kalte Luft von der Außenseite her nachströmen. Es ergibt sich eine fortlaufende Zirkulation, die insbesondere Feuchtigkeit aus dem Zwischenraum entfernt und dort eine Kondenswasserbildung vermeidet, daneben aber auch eine Zwangsbelüftung des Raumes erreicht, damit eine zu hohe Raumfeuchtigkeit, durch welche eine Schimmelbildung begünstigt werden kann, vermieden wird. Der untere Lüftungskanal läuft nicht nur von der Außenseite bis in den Zwischenraum, sondern auch zusätzlich ins Gebäudeinnere. An der Verzweigung im Bereich des Zwischenraums ist eine umstellbare Klappe angeordnet, um entweder Frischluft von außen durch den Innenraum zwischen den Fenstern strömen zu lassen oder aber um die Zufuhr von Luft von außen zu unterbinden. In diesem Fall ist dann der Zwischenraum sowohl oben wie auch unten mit Öffnungen versehen, die an der Gebäudeinnenseite münden. Auch hierbei sind durch die Luftschichtung vertikale Strömungen möglich.

Nachteilig bei hohen Temperaturen ist allerdings, dass in beiden Klappenstellungen stets warme Luft, entweder von der Außenseite oder von der Innenseite her, in den Zwischenraum gelangt und noch zusätzlich stark aufgeheizt und dann zur Rauminnenseite abgegeben wird. Außerdem ist die Montage eines solchen Belüftungssystems sehr aufwändig, da die als Lüftungseinrichtung bezeichneten balkenartigen Gebilde zwischen dem Blendrahmen und der Fensterlaibung zunächst separat hergestellt und montiert werden müssen und dann zusätzlich die Blendrahmen dazwischen einzupassen sind, was zu einem hohen Bearbeitungs- und Montageaufwand führt.

Die Aufgabe der vorliegenden Erfindung ist es somit, bei einem Doppelfenstersystem zur Gebäudelüftung der eingangs genannten Art die Montage zu vereinfachen und die Funktionsweise insbesondere im Sommerbetrieb zu verbessern.

Diese Aufgabe wird gemäß der vorliegenden Erfindung durch ein Doppelfenstersystem mit den Merkmalen des Anspruchs 1 gelöst.

Die Erfindung setzt zunächst auf einer Integration der Lüftungseinrichtungen und der Blendrahmen auf. Aus einem entsprechend ausgebildeten Doppel-Blendrahmen-Hohlprofil, welches zwei gesonderte und mit Abstand zueinander angeordnete Blendrahmenbereiche aufweist, kann mit den üblichen Verarbeitungsverfahren ein Blendrahmen gebildet werden, der als Ganzes mit den ebenfalls bekannten Montageverfahren in der Fensterlaibung montiert und abgedichtet wird. Es brauchen dann nur noch die Fensterflügel des Innen- und des Außenfensters im gemeinsamen Blendrahmen montiert zu werden, um ein fertiges Doppelfenster zu erhalten.

Insbesondere bei der Herstellung des Doppel-Blendrahmen-Hohlprofils aus Kunststoff, wie insbesondere aus Hart-PVC, ergibt sich eine ganz wesentliche Einsparung an Material und Arbeitszeit. Das Doppel-Hohlprofil wird mit den vorhandenen Fertigungsvorrichtungen für Kunststofffenster wie üblich auf Gehrung gesägt und am Gehrungsstoß verschweißt.

Ein weiterer Vorteil besteht darin, dass erfindungsgemäß ein zwischen den Blendrahmenbereichen ausgebildeter Mehrzweckkanal vorgesehen ist, der mit einem Deckelelement nachträglich abdeckbar ist. Dieser Mehrzweckkanal dient der Aufnahme von elektrischen Antrieben, Sensoren und den zugehörigen elektrischen Leitungen, dient aber gleichzeitig auch als Lüftungskanal oder dem Durchtritt von Luft aus dem Zwischenraum in weiter außen liegende Bereiche des Doppel-Blendrahmen-Hohlprofils.

Der Mehrzweckkanal reicht in der Wandöffnungsebene gesehen insbesondere soweit zur Außenumfangsseite, dass er bis außerhalb der für die Montage und Funktion des fertigen Fensters notwendigen Profilbereiche nach außen reicht.

In diese außen liegenden Profilbereiche können dann Querbohrungen eingebracht werden, um eine Luftdurchleitung von dem Mehrzweckkanal zur Gebäudeinnenseite bzw. Gebäudeaußenseite herzustellen. Die sich senkrecht zur Fensterebene erstreckenden Kanäle können vorgefertigt werden, sie können aber auch erst nach dem Einbau des Doppel-Blendrahmens hergestellt werden, indem von der Profilaußenseite her in Richtung des Mehrzweckkanals gebohrt wird.

An den Öffnungen an der Profilaußenseite können Abdeckungen in geeigneter Weise angebracht werden, die als Sichtschutz dienen oder auch einfache Filterelemente wie Schaumstoff aufnehmen können.

Auch der Luftdurchtritt aus dem Mehrzweckkanal des Doppel-Blendrahmen-Profils in den Luftzwischenraum und aus diesem wieder heraus kann nachträglich hergestellt werden, indem die zur Abdeckung des Mehrzweckkanals vorgesehenen Deckelelemente durchbrochen werden oder gekürzt werden, so dass sich eine als Lufteintrittsöffnung dienende Unterbrechung ergibt.

Schließlich können auch elektrisch angetriebene Lüfter und Stellelemente in den Mehrzweckkanal eingebaut werden. Die zugehörigen Leitungen können verdeckt in den Kanal verlegt werden und an einem Anschlusspunkt aus dem Doppelfenster herausgeführt werden. Auch elektrische Leitungen, die nicht unmittelbar im Zusammenhang mit der Funktion des erfindungsgemäßen Doppelfensters zur Belüftung stehen, können in dem Mehrzweckkanal verlegt werden, beispielsweise Kabel für Antriebe von Sonnenschutzrollos oder Windmessern.

Gemäß einer bevorzugten Ausführungsform der Erfindung ist vorgesehen, dass der Innenlüftungskanal, der üblicherweise im oberen Querriegel des Blendrahmens oder in oberen Bereichen der Seitenteile vorgesehen ist, nach außen hin verlängert wird, also über den Mehrzweckkanal hinaus bis zur Gebäudeaußenseite, wobei im Bereich des Übergangs im Mehrzweckkanal eine Steuerklappe angeordnet ist.

Damit sind verschiedene Betriebsarten möglich. Ist die Außentemperatur niedriger als die Innentemperatur, kann zunächst die grundsätzlich bekannte Vorerwärmung der Luft im Zwischenraum genutzt werden. Dazu ist die Steuerklappe so gestellt, dass der zweite, obere Außenlüftungskanal abgesperrt ist. Luft strömt durch den unteren Außenlüftungskanal in den Zwischenraum, wird dort erwärmt und über die oben liegende Lüftungsöffnung in den Innenraum abgegeben. Ist die Innentemperatur zu hoch, kann damit auf verschiedene Weise reagiert werden. Sofern keine Sonnenstrahlung vorliegt, also insbesondere nachts, kann die Steuerklappe so gestellt werden, dass eine Querlüftung über die oben liegenden Lüftungskanäle durch Konvektion möglich ist.

Steigt die Temperatur bei gleichzeitiger Sonneneinstrahlung im Innenraum zu stark an, kann die innenseitige Lüftungsöffnung abgesperrt werden. Die Luft zirkuliert nun rein über die außenseitigen Lüftungskanäle. Luft tritt unten in den Zwischenraum ein und erwärmt sich dort zusätzlich, wobei eine Stauwirkung aber vermieden wird, da ein Austritt der erwärmten Luft an der Außenseite möglich ist.

Eine weitere vorteilhafte Ausführungsform sieht vor, einen Lüfter, insbesondere einen Walzenlüfter, im unteren Querriegel des Blendrahmens, im Mehrzweckkanal, vorzusehen. Auf diese Weise ist eine Belüftung mit höherem Wirkungsgrad gegenüber einer rein konvektiven Belüftung möglich. In allen zuvor geschilderten Modi kann die Luftgeschwindigkeit durch Zuschaltung des Lüfters erhöht werden. Gerade beim beschriebenen Sommerbetrieb, in welchem eine zu starke Erwärmung des Zwischenraums vermieden werden soll, da darüber wiederum eine stärkere Wärmestrahlung ins Gebäudeinnere wirken würde, kann die Luftgeschwindigkeit wesentlich erhöht werden, so dass die Lufttemperatur im Zwischenraum annähernd auf dem Niveau der Außenlufttemperatur gehalten werden kann.

Möglich ist weiterhin, die Strömungsrichtung durch Zwangsbelüftung umzukehren. Ist die Steuerklappe im oberen Bereich dann so gestellt, dass der obere Außenluftkanal abgeschlossen ist und der Innenluftkanal freigegeben ist, kann Luft aus dem Gebäudeinneren abgesaugt werden, um beispielsweise eine zu hohe Luftfeuchtigkeit im Gebäudeinneren zu vermeiden. Diese Strömungsumkehr kann auch dazu dienen, im Bereich des unten liegenden Mehrzweckkanals, des Lüfters und des unteren Außenluftkanals eine Schimmelbildung auf Grund von Kondenswasseranfall zu verhindern. Mit der Strömungsumkehr kann eine kurzfristige Trocknung des Luftzwischenraums mit Hilfe von warmer Luft erreicht werden, die aus dem Gebäudeinneren angesaugt wird.

Die Erfindung wird anhand eines Ausführungsbeispiels, das in den Figuren dargestellt ist, näher erläutert. Die Figuren zeigen im Einzelnen:
- Fig. 1 - 3: jeweils einen Schnitt durch ein Doppelfenstersystem zur Gebäudelüftung und
- Fig. 4: einen Schnitt durch ein Doppel-Blendrahmen-Hohlprofil.

Sichtbar sind in den Figuren 1 bis 3 jeweils der untere und obere Querriegel eines Doppelfensters, sowie ein Seitenriegel im Hintergrund. Der Blendrahmen ist aus einem Doppel-Blendrahmen-Hohlprofil 10 gebildet, das sich durchgängig über die gesamte Querschnittsbreite erstreckt. Es sind dort jeweils zwei Blendrahmenbereiche 11, 12 mit Abstand zueinander ausgebildet, die zusammen mit geeigneten Rahmenprofilen 23, 24 das fertige Fenster bilden. Stahlverstärkungen 15, 16 sind in das vorzugsweise aus Kunststoff gebildete Doppel-Blendrahmen-Hohlprofil 10 eingesetzt, wobei die Profilhöhe der Verstärkungsprofile 15, 16 so gewählt ist, dass in den Blendrahmenbereichen 11, 12 zu den Außenumfangsseiten hin, also nach unten am unteren Querriegel und nach oben am oberen Querriegel, jeweils ein nicht von Stahl durchsetzter Querschnittsbereich übrig bleibt. In diesen verstärkungsfreien Querschnittsbereichen können Außenlüftungskanäle 41, 43 sowie der Innenlüftungskanal 42 leicht eingebracht werden.

Das Doppel-Blendrahmen-Hohlprofil 10 mit eingesetzten Stahlverstärkungen 15, 16 ist in Figur 4 einzeln gezeigt. Zwischen den Blendrahmenbereichen 11, 12 ist ein Mehrzweckkanal 13 ausgebildet, der einen im Wesentlichen freien, rechteckigen Querschnitt bietet, welcher mit einem Deckelelement 30 abgedeckt ist.

Das Deckelement 30 für einen vertikal angeordneten Seitenbalken des Blendrahmens enthält im oberen Bereich ein Lüftungsgitter 31. Dies kann aber insbesondere auch in ein Deckelelement 30 eingebracht werden, mit dem der obere Abschnitt des Mehrzweckkanals 13 abgedeckt ist.

Unmittelbar innerhalb des unteren Mehrweckkanals 13 ist ein Walzenlüfter 50 angeordnet und im oberen Abschnitt davon eine Steuerklappe 60. In der in Figur 1 gezeigten Stellung der Steuerklappe 60 ist der Innenlüftungskanal 42 abgesperrt. Luft strömt von unten durch den Außenlüftungskanal 41, wird durch den Walzenlüfter 50 beschleunigt und in den Innenraum zwischen den Fenstern 21, 22 geleitet. Von dort kann die Luft wiederum in den oberen Mehrzweckkanal 13 strömen, wo sie an der Steuerklappe 60 vorbei nach außen geleitet wird. Bei dieser Weise der Luftzirkulation wird eine zu hohe Aufheizung des Innenraums zwischen dem Innenfenster 22 und dem Außenfenster 21 vermieden.

Die gleiche Anordnung, jedoch ohne zugeschalteten Walzenlüfter 50, eignet sich zur Zwangsbelüftung des Zwischenraums.

In Figur 2 ist bei demselben Fenster die Steuerklappe 60 umgestellt, so dass Luft von außen einströmen kann, sich im Zwischenraum erwärmt und durch den Innenlüftungskanal 42 in den Innenraum I strömt. Die Strömung kann bei gemäßigter Witterung über den Walzenlüfter 50 forciert werden, um den Luftaustausch im Innenraum zu beschleunigen. Bei kaltem Wetter hingegen ist es für eine Dauerlüftung günstiger, dass der Lufttransport nur konvektiv erfolgt.

In Figur 3 wiederum erfolgt die Luftströmung entgegen der Konvektionsrichtung, wobei die Strömungsumkehr über den elektrischen Lüfter 50 bewirkt wird. Verbrauchte Luft aus dem Innenraum I kann so abgesaugt werden, z.B. in Schulklassen, wobei die nachströmende Luft auf andere Weise aus dem Gebäudeinneren nachströmt, also auf diese Weise vorerwärmt ist. Bei dieser Betriebsweise geht es also weniger um die Temperierung über das Doppelfenstersystem, sondern um einen beschleunigten Luftaustausch ohne Kipp- oder Stoßlüftung.

## Patentansprüche

1. Doppelfenstersystem (100) zur Gebäudelüftung, mit wenigstens einem Innenfenster (22) und einem mit Abstand parallel dazu angeordneten Außenfenster (21), wobei Innen- und Außenfenster (21, 22) jeweils wenigstens einen Flügel und einen Blendrahmen umfassen und wobei zwischen Innen- und dem Außenfenster (21, 22) ein Luftzwischenraum gebildet ist,
und wobei zumindest unterhalb des jeweiligen Blendrahmens des Außenfensters (21) ein von dem Luftzwischenraum zur Gebäudeaußenseite (A) führender Außenlüftungskanal (41, 43) vorgesehen ist und oberhalb des jeweiligen Blendrahmens des Innenfensters (22) wenigstens ein von dem Luftzwischenraum zur Gebäudeinnenseite (I) führender Innenlüftungskanal (42) vorgesehen ist,
**dadurch gekennzeichnet,**
- **dass** die Blendrahmen beider Fenster (21, 22) gemeinsam durch Profilabschnitte eines Doppel-Blendrahmen-Hohlprofils (10) gebildet sind, das zwei Blendrahmenbereiche (11, 12) aufweist, zwischen denen wenigstens ein Mehrzweckkanal (13) ausgebildet ist, der mit einem Deckelelement (30) abdeckbar ist und
- **dass** wenigstens ein Außenlüftungskanal (41, 43) von der Gebäudeaußenseite (A) durch das Doppel-Blendrahmen-Hohlprofil (10) hindurch bis in den Mehrzweckkanal (13) führt und
- **dass** wenigstens ein Innenlüftungskanal (42) von dem Mehrzweckkanal (13) durch das Doppel-Blendrahmen-Hohlprofil (10) hindurch bis zur Gebäudeinnenseite (I)) führt.

2. Vorrichtung nach Anspruch 1, **dadurch gekennzeichnet, dass** in dem Mehrzweckkanal (13) wenigstens ein elektrisch angetriebener Lüfter (50) und/oder eine Steuerklappe (60) angeordnet ist (sind).

3. Vorrichtung nach Anspruch 1 oder 2, **dadurch gekennzeichnet, dass** an wenigstens zwei Stellen im Luftzwischenraum zwischen den Fenstern (21, 22) Lüftungsöffnungen (31) in den Deckelprofilen (30) vorhanden sind oder die Deckelprofile (30) unterbrochen sind.

4. Vorrichtung nach einem der Ansprüche 1 bis 3, **dadurch gekennzeichnet, dass** der Innenlüftungskanal (42) in einem oberen Querriegel des Doppel-Blendrahmen-Hohlprofils (10) angeordnet ist und sich in einem zweiten Außenlüftungskanal (43) fortsetzt, welcher sich von dem Mehrzweckkanal (13) zur Gebäudeaußenseite (A) erstreckt und dass im Bereich des Mehrzweckkanals (13) eine angetriebene Steuerklappe (60) zur Umschaltung zwischen den Lüftungskanälen (42, 43) vorgesehen ist.
